# EUROPÄISCHE PATENTSCHRIFT

(11) **EP 3 251 575 B1**
(45) Veröffentlichungstag und Bekanntmachung des Hinweises auf die Patenterteilung: **31.01.2024**
(21) Anmeldenummer: 16186151.3
(22) Anmeldetag: 29.08.2016
(51) Int. Cl.: A47L 13/20, A47L 13/44, A47L 13/58, A47L 13/255, A47L 13/16, A47L 13/46, A47L 13/256

(54) **WISCHSYSTEM MIT EINEM WISCHGERÄT UND EINEM WISCHTUCHBEHÄLTER**
WIPING SYSTEM WITH A WIPING DEVICE AND A WIPE CONTAINER
SYSTEME D'ESSUYAGE COMPRENANT UN APPAREIL D'ESSUYAGE ET UN CONTENEUR A CHIFFONS

(30) Priorität: 30.05.2016 DE 202016102860 U
(43) Veröffentlichungstag der Anmeldung: 06.12.2017
(73) Patentinhaber: Leifheit AG, 56377 Nassau (DE)
(72) Erfinder: SCHAAF, Uwe, 64665 Alsbach-Hähnlein (DE); FISCHER, Klaus Jürgen, 56379 Holzappel (DE); DIEHL, Sandra, 56412 Holler (DE); SAMBALE, Christian, 65510 Idstein (DE); GRONER, Andreas, 65824 Schwalbach (DE); WURZEL, Roland, 64372 Ober-Ramstadt (DE); KEUTER, Andreas, 54296 Trier (DE); SCHWARZ, Gerd, 81543 München (DE); BEER, Andreas, 81539 München (DE)
(74) Vertreter: btb IP Bungartz Baltzer Partnerschaft mbB Patentanwälte

(56) Entgegenhaltungen:
- CH-B1- 700 702
- DE-U1- 29 702 522
- US-A1- 2007 022 553
- US-A1- 2009 249 572

## Beschreibung

Die Erfindung betrifft ein Wischgerät nach dem Oberbegriff des Anspruchs 1. Insbesondere betrifft die Erfindung ein Wischgerät mit einem Stiel, einer an dem Stiel befestigten Wischplatte, an der ein zumindest an deren Unterseite angeordnetes Wischtuch lösbar befestigbar ist und mit einem Betätigungsmittel, wobei die Wischplatte Haltelemente aufweist, an denen das Wischtuch gehalten ist und von denen das Wischtuch über das Betätigungsmittel lösbar ist.

Ferner betrifft die Erfindung ein Wischsystem mit dem oben genannten Wischgerät und einem Abfallbehälter sowie optional mit einer zusätzlichen, mobilen Aufbewahrungsbox als Wischtuchbehälter. Dabei weist der Abfallbehälter und bzw. oder der Wischtuchbehälter, der zur Aufnahme eines Stapels von Wischtüchern eingerichtet ist, eine Öffnung auf, die jeweils derart bemessen ist, dass das Wischgerät mit der Wischplatte in den Wischtuchbehälter parallel zur Ebene der Öffnung einführbar ist.

Wischsysteme mit einem Wischgerät und einem Wischtuchbehälter dieser Art sind aus der US 2007/0022553 A1 bekannt. Bei diesen Wischsystemen wird insbesondere über eine klappbare Verbindung eine untere Klappe von den Klettverbindungen eines oberen Wischtuchträgers weg geschwenkt, so dass sich ein unterhalb der unteren Klappe befindlicher Wischbelag von der unteren Klappe löst und herabfallen kann. Diese Bewegung wird durch Aufsetzen der Wischplatte auf einen Eimerrand und anschließendes Abwinkeln des Stils des Wischgerätes bewirkt. Der Nachteil dieses Wischsystems besteht darin, dass der Benutzer das Wischgerät auf den Eimerrand positionieren muss, also der Eimer auf das Wischsystem abgestimmt sein muss. Ein Abwerfen über einer beliebigen Stelle, beispielsweise bei der zweit einer Mülltonne, so nur schwer möglich.

Aus der EP 1 086 648 B1 ist ein weiteres Wischsystem bekannt. Bei diesem Wischsystem wird das Wischgerät in den Wischtuchbehälter hineingestellt, so dass es mit der Wischplatte auf dem oberen Wischtuch aufsteht. Anschließend werden die beiden überlappenden Ränder des Wischtuchs von Hand um die Wischplatte herumgeschlagen und in Befestigungslöcher auf der Oberseite der Wischplatte zu Befestigung eingesteckt.

Das bekannte Wischsystem hat den Vorteil, dass der Benutzer Einwegwischtücher vergleichsweise schnell und einfach mit der Wischplatte verbinden kann. Der Nachteil besteht darin, dass es notwendig ist, sich zum Wischtuch herunter zu bücken, um dieses von Hand an der Wischplatte zu befestigen. Ferner muss es nach Gebrauch von Hand entfernt werden, was insbesondere bei starker oder unangenehmer Verunreinigung lästig sein kann.

Ein weiterer Nachteil besteht darin, dass das Handling des Wischsystems nicht ganz einfach ist, weil der Benutzer den Wischtuchbehälter, der im Wesentlichen eine Umverpackung darstellt, auf den Boden stellen muss, um dann die Wischtücher herausnehmen zu können. Dies führt dazu, dass der Benutzer dazu neigt, dass Wischtuch einzeln aus dem Wischtuchbehälter herauszunehmen und auf herkömmliche Weise mit der Wischplatte zu verbinden. Ferner muss er sich auch hier wieder bücken, um den Wischtuchbehälter aus dem aktuellen Putzbereich zu entfernen, damit dieser nicht im Weg steht.

Ein als Mopp ausgebildetes Wischgerät mit einer über eine Fernbetätigung lösbaren Befestigung für das Wischtuch ist aus der EP 2 139 372 B1 bekannt. Hier sind quer zur Längsseite der Wischplatte dornartige Greifer vorgesehen, die über eine am Griff des Wischgeräts angeordnete Betätigungsvorrichtung aufeinander zu oder auseinander gedrückt werden können. Da diese Dornen schräg stehen, wird hierdurch der Moppbezug auf die Unterseite der Wischplatte aufgespannt oder freigegeben, damit er herunterfallen kann.

Diese Ausgestaltung hat den Nachteil, dass sie aufgrund der Dornen nur für dickere Bezüge, nicht aber für dünne, antistatische Wischtücher geeignet ist. Ferner stehen die Dornen nach unten heraus, was nicht nur zu Kratzern auf dem Boden, sondern auch zu Verletzungen führen kann.

Aufgabe der Erfindung ist es daher, ein Wischgerät und ein Wischsystem mit einem Wischgerät und einem Behälter für gebrauchte oder neue Wischtücher zu schaffen, wobei ein leichteres Handling von Wischgerät und Wischtuchbehälter sowie eine einfache Benutzung oder das Risiko einer Verletzung oder Beschädigung des Bodens ermöglicht sein soll.

Diese Aufgabe wird nach der Erfindung durch ein Wischgerät nach Anspruch 1 und ein Wischsystem nach Anspruch 11 gelöst.

Durch die erfindungsgemäße Ausgestaltung wird es nun möglich, das Wischtuch leichter und einfacher über das Betätigungsmittel von der Wischplatte zu lösen. Um das Wischtuch auszutauschen betätigt der Benutzer das Betätigungsmittel, wobei hierdurch die in Löserichtung gerichtete Kraft aufgebaut wird. Diese Kraft bewirkt, dass das an den Halteelementen gehaltene Wischtuch von diesen getrennt wird und herunterfallen kann. So kann der Benutzer das Wischtuch beispielsweise in einen Behälter für gebrauchte Wischtücher fallen lassen und anschließend, nach Rückstellung des Betätigungsmittels, aus einem Vorratsbehälter für neue Wischtücher, ohne sich zu bücken oder das Wischtuch anfassen zu müssen, ein neues Wischtuch herausnehmen.

Die erfindungsgemäße Ausgestaltung ist insbesondere in Verbindung mit trockenen, antistatischen Wischtüchern anwendbar. Sie ist jedoch hierauf nicht eingeschränkt, auch vorbefeuchtete Wischtücher können in Verbindung mit der Erfindung verwendet werden. Selbst eine Verwendung in Verbindung mit nassen Wischtüchern, die in Behälter für Reinigungsflüssigkeit eingetunkt werden, ist möglich.

Grundsätzlich kann die Lösekraft zum Lösen des Wischtuchs über unterschiedliche Mechanismen aufgebracht werden. Eine grundsätzliche Möglichkeit ist das Wegdrücken oder Abziehen der Halteelemente von dem Wischtuch. Hier kann zum Beispiel das Halteelement relativ zur Unterseite der Wischplatte über das Betätigungsmittel verlagerbar sind, so dass es vom Wischtusch abgezogen werden kann. Eine mögliche Ausgestaltung weist dazu eine Wischplatte mit einer Stützplatte auf, an deren Unterseite das Wischtuch gehalten wird. Diese Stützplatte kann dann eine oder mehrere durchgängige Ausnehmungen besitzen, durch die sich ein oder mehrere Trägerkörper mit einem haltenden Bereich hindurch bis zum Wischtuch an der Unterseite der Stützplatte erstrecken.

Zwischen dem haltenden Bereich des Trägerkörpers und dem Rand der Ausnehmung ist bevorzugt zumindest an einer Seite oder an zwei gegenüberliegenden nur wenig Platz, zum Beispiel ein Spalt von weniger als 5mm. Durch das Einziehen des haltenden Bereichs nach oben wird nun eine Zugkraft auf die lösbaren Haltemittel aufgebracht, da sich ja das Wischtuch an der Unterseite der Stützplatte um die Ausnehmung herum abstützt. Da das Wischtuch nicht elastisch genug ist, um mit dem haltenden Bereich eingezogen zu werden, werden sich die Haltemittel lösen und das Wischtuch fällt herab. Die Ausnehmungen müssen auch nicht durchgängig sein, es können auch in Taschen an der Unterseite der Wischplatte angeordnete Trägerkörper Verwendung finden.

Alternativ können die Halteelemente auch an der Unterseite der Stützplatte vorgesehen sein, wobei bei dieser Ausgestaltung die Lösemittel dann das Wischtuch von der Unterseite der Stützplatte, zum Beispiel über Hebel, dezentral gelagerte Rollen oder sonstige Druckelemente wegdrücken.

Die Wischplatte ist als Doppelplatte ausgebildet, wobei eine der Platten, in der Regel die untere, als Stützplatte zum Andrücken des darunter angeordneten Wischtuchs auf die zu reinigende Fläche ausgebildet ist. Die andere Platte fungiert als Lösemittel oder Trägerplatte und ist relativ zur Stützplatte verlagerbar, insbesondere verschiebbar. So kann diese zweite Platte über das Betätigungsmittel zum Beispiel hochgezogen werden, wobei dadurch über die oben beschriebenen Mechanismen die Halteelemente von dem Wischtuch gelöst werden.

Die Halteelemente können grundsätzlich jede Ausgestaltung aufweisen. Bei der bevorzugten Ausgestaltung werden zum Beispiel Bereiche der Unterseite der Wischplatte mit Kletthaken versehen. Das Wischtuch ist dann korrespondierend so ausgebildet, dass die Kletthaken sich mit dem Wischtuch nach der Art einer üblichen Klettverbindung verhaken können. Diese Kletthaken können zum Beispiel streifenförmig auf die Unterseite der Wischplatte aufgeklebt oder auch bei einer Wischplatte aus Kunststoff im Spritzgussverfahren zusammen mit der Wischplatte hergestellt sein.

Die Erfindung ist aber nicht auf Klettverbindungen als Haltelemente beschränkt. Es können ebenso gut Saugnäpfe oder übliche Wischtuchklemmen zum Befestigen des Wischtuchs verwendet werden. Wichtig ist lediglich die Tatsache, dass eine zwischen der Unterseite der Wischplatte und der zugewandten Fläche des Wischtuchs aufgebrachte Kraft in der Lage ist, das Wischtuch von den Halteelementen zu lösen. Selbst dann, wenn, wie bei vielen derzeit bekannten Wischgeräten, das Halteelement an der Oberseite der Wischplatte angeordnet ist, könnte theoretisch das Lösungsprinzip der Erfindung Anwendung finden.

So können zum Beispiel an der Oberseite der Wischplatte Wischtuchklemmen vorgesehen sein, unter denen dann die Lösemittel vorgesehen sind, die über das Betätigungsmittel nach oben verlagert werden können, so dass das in der Wischtuchklemme eingeklemmte Wischtuch aus der Wischtuchklemme herausgedrückt wird und anschließend über die Schwerkraft nach unten fällt. Auch in diesem Fall kann der Benutzer ein neues Wischtuch leicht und einfach an der Wischplatte befestigen. Hierzu werden dann Wischtücher verwendet, die mit dem erforderlichen Rand über die Wischplatte hinausragen. Drückt nun der Benutzer die Wischplatte zentral auf solche Wischtücher, kann er zum Beispiel von Hand das Wischtuch umschlagen und in die Wischtuchklemmen einklemmen.

Bei einer bevorzugten Ausgestaltung ist jedoch das Wischtuch an der Unterseite der Wischplatte befestigt, so dass der Benutzer durch leichtes Aufsetzen der Wischplatte auf den Wischtuchvorrat ein neues Wischtuch greifen kann, ohne sich bücken zu müssen. Bei dieser Ausgestaltung gibt es verschiedene Variationen, wie das Lösemittel ausgebildet sein kann.

Bei einer ersten Ausgestaltung ist die Wischplatte zweiteilig ausgebildet und weist einen Trägerkörper sowie einen relativ zum Trägerkörper über das Betätigungsmittel verlagerbaren Bereich auf, der die Lösemittel aufweist bzw. schon selbst bildet. Dies kann zum Beispiel eine zweite, parallel zu einem etwa plattenförmig ausgebildeten Trägerkörper angeordnete Platte sein. Diese Platte kann dann oberhalb des Trägerkörpers vorgesehen sein, wobei die Lösemittel von Druckelementen gebildet sind. Im Trägerkörper sind dann Durchlässe für die Druckelemente vorgesehen. Diese Druckelemente sind dann so angeordnet und so ausgestaltet, dass sie dann, wenn die obere Platte über die Betätigungsmittel in Richtung des Trägerkörpers gedrückt wird, durch die Durchlässe hindurchgedrückt werden. Unterhalb des Trägerkörpers sind die Halteelemente außerhalb des Bereiches der Durchlässe vorgesehen, so dass die Druckelemente nach dem Passieren des Trägerkörpers das an den Halteelementen gehaltene Wischtuch von diesen löst. Dabei sind natürlich die Druckelemente und deren Verfahrweg so ausgebildet, dass das Wischtuch vollständig von den Halteelementen abgezogen wird.

Bei der oben beschriebenen Ausgestaltung ist besonders praktisch, dass die beiden relativ zueinander beweglichen Platten, Trägerkörper einerseits und obere Platte mit den Druckelementen andererseits, genutzt werden können, um eine weitere Funktion des Wischgerätes umzusetzen. Diese Funktion besteht darin, dass die Wischplatte im oberen Bereich des Wischtuchbehälters oder eines Abfallbehälters für gebrauchte Wischtücher innerhalb der Öffnung zur Entnahme frischer Wischtücher im Falle eines Wischtuchbehälters bzw. zum Abwerfen gebrauchter Wischtücher im Falle des Abfallbehälters befestigt werden kann.

Insbesondere der Wischtuchbehälter kann somit durch die Wischplatte verschlossen werden, so dass zum Beispiel eine Verschmutzung der frischen Wischtücher durch Staub vermieden werden kann. Ferner kann das Wischgerät zusammen mit einem insbesondere rollbaren Wischtuchbehälter besonders leicht verfahren und gelagert werden. Die Wischplatte wird also zum Deckel des Wischtuchbehälters oder des Abfallbehälters. Hierzu ist ein Befestigungsmittel vorgesehen, über das die Wischplatte mit dem inneren Rand des Wischtuchbehälters oder des Abfallbehälters verbunden, zum Beispiel verklemmt werden kann. Ein Wischgerätehalter, der sich als Anlage vom Wischtuchbehälter nach oben erstreckt, kann insbesondere bei relativ zur Wischplatte schwenkbarem Stiel den Stiel halten.

Das Befestigungsmittel kann über eine separate Betätigungsvorrichtung betätigt werden, die zum Beispiel dafür Sorge trägt, dass aus dem Rand heraus, parallel zur Ebene der Wischplatte, Klemmmittel heraus bewegt werden, die die Wischplatte in der Öffnung verkeilen. Hierzu ist die Öffnung natürlich so ausgestaltet, dass sie in etwa die lichte Weite der Größe der Wischplatte aufweist, zuzüglich eines Spaltes, der es ermöglicht, die Wischplatte einfach und parallel zur Ebene der Öffnung einzusetzen.

Besonders einfach ist dies in Verbindung mit der oben beschriebenen Ausgestaltung mit dem Trägerkörper und dem darüber angeordneten zusätzlichen, plattenartigen Element. In diesem Fall sind die beiden Platten zum Beispiel über ein elastisches Mittel, etwa einen Gummiball, mit einander verbunden, wobei durch das Aufeinanderzubewegen der beiden Platten die elastischen Mittel nach außen verdrängt werden und so die Klemmmittel bilden. Dies hat den besonderen Vorteil, dass über ein gemeinsames Betätigungsmittel sowohl der Abwurf des Wischtuchs als auch das Verkeilen der Wischplatte in der Öffnung erfolgen kann.

Eine andere mögliche Ausgestaltung weist eine Wischplatte auf, die segmentiert ist oder an ihren Rändern verschiebbare Klemmmittel aufweist, die über die Betätigungsmittel verlagerbar sind. Die Segmente der segmentierten Wischplatte können über ein geeignetes Hebelgetriebe auseinandergedrückt werden, so dass sie sich in der Entnahmeöffnung verkeilen. In beiden Fällen wird die Wischplatte an der inneren Wandung der Entnahmeöffnung verkeilt. Auch in diesem Fall kann die Funktion mit der Möglichkeit des Abwurfs des Wischbezugs kombiniert werden, in diesem Fall ist dann das Hebelgetriebe mit den Lösemitteln funktional verbunden, so dass die Bewegung des Hebelgetriebes in die Blockierstellung gleichzeitig zum Beispiel Druckmittel als Lösemittel aus der Unterseite der Wischplatte herausdrückt.

Die Lösemittel können bei denjenigen Ausgestaltungen der Erfindung, bei denen eine Rückstellung der aktivierten Lösemittel in die inaktive Stellung nicht automatisch durch andere Bauteile, beispielsweise die elastischen Klemmmittel zum Festklemmen der Wischplatte an oder in einem Behälter, erfolgt, über eine Rückstellfeder oder eine sonstige Elastizität selbsttätig nach dem Lösen des Wischtuches in die inaktive Stellung zurückgestellt werden.

Weitere Merkmale und Vorteile der Erfindung ergeben sich aus der nachfolgenden Beschreibung bevorzugter Ausführungsbeispiele anhand der Zeichnungen.

In den Zeichnungen zeigt:
- Fig. 1: eine erste Ausgestaltung des erfindungsgemäßen Wischsystems,
- Fig. 2: eine schematische Seitenansicht des Wischtuchbehälters des in Figur 1 dargestellten Wischsystems im Schnitt,
- Fig. 3: die Wischplatte des Wischgerätes des in Figur 1 dargestellten Wischsystems,
- Fig. 4: eine mögliche Ausgestaltung eines Wischsystems mit einem Abfallbehälter,
- Fig. 5: die in Figur 5 dargestellte Ausgestaltung des Wischsystems im Moment des Abwurfs des gebrauchten Wischbezugs,
- Fig. 6: eine zweite Ausgestaltung des erfindungsgemäßen Wischgerätes in einer schematischen Ansicht,
- Fig. 7: die in Figur 6 dargestellte Ausgestaltung in einer beispielhaften dreidimensionalen Ansicht,
- Fig. 8: die Wischplatte des in den Figuren 6 und 7 dargestellten Wischsystems in einer Schnittansicht und
- Fig. 9: eine dritte Ausgestaltung des erfindungsgemäßen Wischgerätes,
- Fig. 10: ein Wischgerät
- Fig. 11: ein Wischgerät,
- Fig. 12: das Wischgerät aus Figur 10 mit aktivierten Lösemitteln
- Fig. 13: ein Wischgerät,
- Fig. 14: das Wischgerät aus Figur 12 mit aktivierten Lösemitteln.

In Figur 1 ist ein Wischsystem gezeigt, das einen Wischtuchbehälter 1 und ein darin hineingestelltes Wischgerät umfasst. Der Wischtuchbehälter 1 ist über Rollen 2 verfahrbar. Der Wischtuchbehälter 1 hat im Wesentlichen die Form eines lang gestreckten Eimers und ist oben zur Bildung einer Öffnung offen. Die Öffnung entspricht dabei in ihrer Ausdehnung in etwa der Größe der wischplatte 4 zuzüglich eines Spaltes, der das Einlegen der Wischplatte 4 in den Spalt ermöglicht bzw. erleichtert.

An der langgestreckten, hinteren Seitenwandung weist der Wischtuchbehälter 1 einen sich nach oben mit einer Anlagefläche ersteckenden Wischgerätehalter 3 auf, an den sich der Stiel 5 des Wischgerätes abstützen kann. Dieser Wischgerätehalter 3 ähnelt im Wesentlichen einem Kochlöffelständer. Ein solcher Wischgerätehalter 3 ist insbesondere dann praktisch, wenn der Stiel 5 des Wischgerätes über ein Gelenk, insbesondere ein Kardangelenk, mit der Wischplatte 4 dreh- und/oder schwenkbar verbunden ist.

Die Wischplatte 4 wiederum ist in die innere Seitenwandung des Wischtuchbehälters 1 eingeklemmt. Dies wird im Folgenden noch im Detail beschrieben. Im oberen Bereich weist das Wischgerät einen Griff 6 auf, der mit einem Betätigungsmittel 7 versehen ist. Dieses Betätigungsmittel 7 aktiviert oder deaktiviert die Befestigungsmittel zum Verklemmen der Wischplatte 4 innerhalb der Entnahmeöffnung 15. Hierzu sind die Befestigungsmittel über geeignete Mittel, beispielsweise einen Seilzug oder ein Hebelgetriebe, mit dem Betätigungsmittel 7 verbunden. Alternativ kann das Betätigungsmittel natürlich auch an dem Stiel 5, zum Beispiel als verschiebbare Hülse vorgesehen sein.

Ferner kann der Stiel 5 auch selbst das Betätigungsmittel 7 sein, wenn zum Beispiel der Stiel 5 relativ zur Wischplatte 4 schwenkbar oder drehbar ist. In diesem Fall kann die Relativbewegung zwischen Stiel 5 und Wischplatte 4 am unteren Ende des Stiels 5 angegriffen und über eine geeignete Mechanik in eine Aktivierung der Klemmmittel 12 oder auch der Lösemittel 10 umgesetzt werden.

In Figur 2 ist eine mögliche Ausgestaltung des Wischsystems in einer Schnittansicht schematisch wiedergegeben. Zu erkennen ist hier der Wischtuchbehälter 1, der über Rollen 2 verfahrbar ist. Innerhalb des Wischtuchbehälters 1 ist ein Stapel von Wischtüchern 11 vorgesehen, die der Benutzer über die Wischplatte 4 entnehmen kann. Hierzu weist die Wischplatte 4 an ihrer Unterseite Kletthaken als Halteelemente 19 auf, die auf die Oberseite des Wischtuchs 11 aufgesetzt werden, so dass sich über die Klettverbindung mit dem beispielsweise aus Filz oder einem ähnlichen Material bestehenden Wischtuch 11 dieses Wischtuch 11 aus dem Wischtuchbehälter 1 entnehmen lässt. Dies erspart dem Benutzer, dass er sich bücken muss, um das Wischtuch 11 an der Wischplatte 4 zu befestigen.

Der Stapel von Wischtüchern 11 liegt auf einer Anstellplatte 16 auf, die über Zuführfedern 8 nach oben gedrückt wird. Ein hier nicht dargestellter, oberer Anschlag begrenzt dabei die aufwärtsgerichtete Beweglichkeit des Stapels, damit dieser nicht aus dem Wischtuchbehälter 1 herausgedrückt wird. Im oberen Bereich ist der Wischgerätehalter 3 zu erkennen, der sich vom hinteren Rand des Wischtuchbehälters 1 nach oben erstreckt und eine Anlage für den Stiel 5 des Wischgerätes bildet. Dies bedeutet, dass der Benutzer nach dem Verklemmen der Wischplatte 4 in der Öffnung den Stiel 5 gegen diesen Wischgerätehalter 3 lehnen kann, der hierzu geeignet abgewinkelt ist, damit sich eine stabile Anlehnmöglichkeit ergibt.

Die Wischplatte 4 ist hier zweiteilig ausgebildet. Sie weist einen oberen Bereich auf, der hier beispielhaft ebenfalls plattenförmig ausgebildet ist. Relativ zu ihm verschiebbar ist darunter eine untere Trägerplatte 9 angeordnet, die mit Haltelementen 19 in Form von Kletthaken zum Befestigen des Wischtuchs 11 versehen ist. Über das in Figur 1 dargestellte Betätigungsmittel 7 kann die untere Trägerplatte 9 nach oben gezogen werden. Da zwischen der unteren Trägerplatte 9 und dem oberen Träger zu beiden Seiten jeweils wulstartige Klemmmittel 12 vorgesehen sind, werden diese durch die Verringerung des Abstandes zwischen der unteren Trägerplatte 9 und dem oberen Träger nach außen gedrückt. Hierdurch wird die Wischplatte 4 in der Entnahmeöffnung 15 verkeilt.

Bevorzugt weist das Wischgerät lösbare Verriegelungsmittel auf, die in der verkeilten Stellung die Befestigungsmittel arretieren. Dies kann zum Beispiel nach dem sogenannten Kugelschreiberprinzip erfolgen, nach dem eine erste Drückbewegung die Verriegelungsmittel arretiert und eine zweite Drückbewegung auf den Stiel 5 die Arretierung wieder aufhebt.

Die Wischplatte 4 weist einen oberen, im Wesentlichen plattenförmigen Teil auf, der als Lösemittel 10 dient. Darunter ist eine parallel zum Lösemittel 10 verlaufende Trägerplatte 9 vorgesehen, die die Haltemittel 19 zur Befestigung des Wischtuchs 11 an ihrer Unterseite aufweist. An dem als Lösemittel 10 dienenden oberen Bereich der Wischplatte 4 sind nach unten durch Ausnehmungen 23 in der Trägerplatte 9 durchgeführte Vorsprünge 22 vorgesehen, die als Druckstück dienen. In Figur 2 sind Stellfedern 20 vorgesehen, die die beiden Platten, nämlich die Trägerplatte 9 und das plattenartige Lösemittel 10, auf Abstand zueinander in der inaktiven Position der Lösemittel10 halten. Diese Aufgabe kann natürlich auch das elastische Klemmmittel 12 übernehmen. Die Funktion der Vorsprünge ist am besten in Figur 3 zu erkennen.

Wird die untere Trägerplatte 9 relativ zum oberen Bereich nach oben verlagert oder umgekehrt der obere Bereich auf die Trägerplatte 9 abgesenkt, ragen die Vorsprünge 22 durch die untere Trägerplatte 9 nach unten hervorspringend hindurch. Sofern nun ein Wischtuch 11 an der unteren Trägerplatte 9 befestigt ist, wird dieses durch die Lösemittel 10 aus der Klettverbindung herausgezogen bzw. -gedrückt und kann hierdurch nach Gebrauch, z.B. über einem Abfallbehälter, abgeworfen werden. Hierdurch wird dem Benutzer nicht nur das Bücken, sondern auch jeglicher Kontakt mit dem gebrauchten Wischtuch 11 erspart. Zum Lösen des Wischtuchs 11 ist natürlich der Weg, um den die Vorsprünge 22 nach unten bewegt werden, so groß, dass das Wischtusch von allen Halteelementen 19 abgezogen werden kann. Hierzu sind die Halteelemente 19 bei der gezeigten Ausgestaltung unmittelbar neben bzw. in der Nähe der Ausnehmungen 23 vorgesehen, durch die die Vorsprünge 22 in der Lösestellung hindurchragen.

In Figur 4 ist ein Abfallbehälter 17 dargestellt, der auf ähnliche Weise wie der in Figur 2 dargestellte Wischtuchbehälter 1 mit dem Wischgerät zusammen wirken kann. Der Abfallbehälter 17 wird zum Sammeln gebrauchter Wischtücher 11 verwendet, wobei es die besondere Ausgestaltung des Wischgerätes ermöglicht, dass der Benutzer ohne sich bücken oder das Wischtuch 11 anfassen zu müssen, das Wischtuch 11 über der Öffnung des Abfallbehälters 17 von der Wischplatte 4 lösen und abwerfen kann.

Im oberen Bereich weist der Abfallbehälter 17 nach innen gerichtete Widerlager auf, auf die die Wischplatte 4 mit ihrem äußeren Rand aufstellbar ist. Drückt der Benutzer nur den Stiel 5 herunter, wird der obere Teil der Wischplatte 4 in Richtung der auf den Widerlagern aufliegenden unteren Trägerplatte 9 bewegt, die als Trägerkörper für das Wischtuch 11 dient, wodurch die Lösemittel 10 sich durch die Ausnehmungen 23 in der Trägerplatte 9 hindurch erstrecken und das Wischtuch 11 nach unten drücken. Hierdurch wird das Wischtuch 11 von den Halteelementen gelöst, so dass es herabfallen kann. Eine nicht dargestellte rückstellende Stellfeder 20 kann bei wegfallendem Druck über den Stiel 5 die Wischplatte 4 wieder in die Ausgangsposition zurückstellen, wenn diese Rückstellkraft nicht durch seitliche, elastische Klemmmittel bewirkt wird.

Das Wischgerät kann so ausgebildet sein, dass die relative Beweglichkeit zwischen der Trägerplatte 9 und dem oberen Bereich der Wischplatte 4 nur dann gegeben ist, wenn der Stiel 5 zum Beispiel senkrecht zur Wischplatte 4 angeordnet ist. Dies vermeidet, dass während der Benutzung des Wischgerätes zum Putzen mit schrägstehendem Stiel 5 irrtümlich das Lösemittel 10 betätigt wird, da in der Betriebsstellung üblicherweise der Stiel 5 relativ zur Wischplatte 4 verschwenkt ist. Hierzu kann beispielsweise die Anlenkung des Stiels 5 genutzt werden und so ausgebildet sein, dass das Verschwenken des Stiels 5 relativ zur Wischplatte 4 einen Hebel betätigt, der die Trägerplatte 9 und den oberen Teil der Wischplatte 4 miteinander verkoppelt.

Selbstverständlich kann der Abfallbehälter 17 im Bereich seiner Innenwandung Nuten oder Aufnahmetaschen aufweisen, in die die Klemmmittel 12 insbesondere zur Bildung eines Formschlusses hineinragen können. Ferner ist ein Widerlager nicht unbedingt notwendig, um die erfindungsgemäße Funktion umzusetzen. Vielmehr kann auch ein reines Hineinhalten der Wischplatte 4, auch im Winkel zur Ebene der Öffnung des Abfallbehälters 17, mit Lösen des Wischtuchs 11 von der Wischplatte 4 über das Betätigungsmittel 7 (hier nicht dargestellt) möglich sein. Auch können die Wischplatte 4 und der Abfallbehälter 17 so eingerichtet sein, dass die Wischplatte 4 in beliebigen oder anderen Tiefen des Abfallbehälters 17 befestigt werden kann.

In Figur 5 sind der Abfallbehälter 17 und das Wischgerät mit seinem unteren Teil in der Abwurfstellung dargestellt. Zu erkennen ist, dass über den Stiel 5 der obere Teil der Wischplatte 4 relativ zur Trägerplatte 9 abgesenkt ist, wodurch sich die Lösemittel 10 durch die Ausnehmungen 23 in der Trägerplatte 9 hindurchgedrückt haben und das Wischtuch 11 auf Abstand zu den Haltemitteln 19 gebracht haben. Hierdurch wurde das Wischtuch 11 gelöst und kann in den Abfallbehälter 17 hineinfallen. Gleichzeitig verklemmen die Klemmmittel 12 das Wischgerät in der Öffnung des Abfallbehälters 17, wobei die Geometrie auch so ausgelegt sein kann, dass die Klemmwirkung 12 entweder gar nicht oder erst später, nach dem Abwurf des Wischtuchs 11, eintritt. Hierdurch kann der Benutzer wahlweise nur das Wischtuch 11 abwerfen oder zusätzlich auch die Wischplatte 4 in der Öffnung verklemmen.

In Figur 6 ist eine weitere Ausgestaltung des erfindungsgemäßen Wischgerätes dargestellt. Hierbei handelt es sich um eine prinzipielle Darstellung eines möglichen Lösungsprinzips. Die Wischplatte 4 weist eine untere Stützplatte 21 auf, die das Wischtuch 11 (hier nicht dargestellt), gegen die zu reinigende Fläche drückt. Diese Stützplatte 21 weist (hier als Beispiel an den Ecken vorgesehen) die Ausnehmungen 23 auf, durch die sich Vorsprünge 22 erstecken, an deren Unterseite die zum Beispiel als Klettflächen ausgebildeten Halteelemente 19 vorgesehen sind. Diese können (ebenso wie bei allen anderen Ausgestaltungen) lösbar mit dem Wischgerät verbunden sein, um eine Austauschbarkeit zu realisieren. Dabei ist die Lösekraft der Haltelemente 19 größer oder in eine andere Richtung gerichtet als die Kraft, die das Wischtuch 11 mit den Halteelementen 19 verbindet. Alternativ können natürlich auch geschraubte oder gesteckte Träger mit daran befestigten Halteelementen 19 verwendet werden.

In Figur 6 nicht dargestellt ist das Betätigungsmittel 7, über dass die beiden Platten, aufeinander zubewegt bzw. voneinander beabstandet werden. Ersteres kann über die hier als Biegefeder ausgebildete Stellfeder 20 erfolgen. Anschläge begrenzen die Bewegung, so dass in der Gebrauchsstellung die unteren Bereiche der Vorsprünge 23 mit den Haltelementen 19 in der Ebene der Unterseite der Stützplatte 21 liegen oder um ein geringes Maß, beispielsweise um die Länge der Kletthaken, nach unten hervorspringen.

Zum Lösen des Wischbezugs kann zum Beispiel die obere Trägerplatte über einen Seilzug mit dem als Hebel ober Schiebehülse am Stiel 5 angeordneten Betätigungsmittel 7 verbunden werden. Der Benutzer kann hierüber gegen die Kraft der rückstellenden Stellfeder 20 die Trägerplatte 9 von der die Stützplatte 21 abziehen, so dass die Vorsprünge 23 in die Ausnehmungen 23 eintauchen und sich das Wischtuch 11 (nicht dargestellt) von den Haltelementen 19 löst. Alternativ können natürlich auch nur die Vorsprünge 23 hochgezogen oder die Stützplatte 21 nach unten gedrückt werden.

Figur 7 zeigt in dreidimensionaler Darstellung eine Explosionsansicht einer konkreten Ausgestaltung des in Figur 6 dargestellten Prinzips. Hier ist ein Zugmittel 24 vorgesehen, über das die untere Platte, wie in Figur 6 ist es auch hier die Stützplatte 21, in Richtung der oberen Trägerplatte 9 gezogen werden kann um die Wischplatte in die Gebrauchsstellung zu bringen. Hierdurch wird die Kraft der als Blattfeder ausgebildeten Stellfedern 20 überwunden und die in der glockenartigen Trägerplatte 9 angeordneten - hier nicht sichtbaren - Vorsprünge 22 ragen nach unten bis in die Ebene der Unterseite der Stützplatte 21.

Wird das Zugmittel 24 über das Betätigungsmittel 7 gelöst, drücken die Stellfedern die Stützplatte 21 und die Trägerplatte 9 auseinander und ziehen damit die Halteelemente von dem Wischtuch 11 ab. Das Zugmittel 24 ist hier als Zugseil ausgebildet, wobei natürlich auch eine Zugstange oder jedes andere Zugmittel Verwendung finden kann. Im unteren Bereich des Zugmittels 24 ist zu erkennen, dass das Zugmittel 24 über eine Ausgleichsfeder 25 mit der Stützplatte 21 verbunden ist. Diese Ausgleichsfeder 25 dient dazu, die Längung des Zugmittels 24 durch die kardanische Lagerung des Stiels 5 an der unteren Wischplatte 21 auszugleichen. Das Klemmelement 12 ist hier als umlaufender, elastischer Rahmen ausgebildet, der die zusammengesetzte Wischplatte 4 umgibt. Diese Ausgestaltung zeigt, dass es trotz der Tatsache, dass zum Abwurf des Wischtuchs 4 die Stützplatte 21 und die obere Trägerplatte 9 nicht aufeinander zubewegt werden, sondern weiter voneinander beabstandet werden, die Klemmwirkung des Klemmelementes 12 durch die Relativbewegung der unteren Wischplatte 21 zur Trägerplatte 9 realisierbar ist. Diese Funktion des Klemmelements ist am besten aus Figur 8 zu entnehmen, die eine dreidimensionale Schnittansicht zeigt, in der die funktionalen Bauteile der Wischplatte 4 vergrößert dargestellt sind.

In Figur 8 ist zu erkennen, dass die Stützplatte 21 und die Trägerplatte 9 derart mit ihren Randbereichen ineinandergreifen, dass die Stützplatte 21 den Außenrand der Trägerplatte 9 über entsprechend gerichtete Abschrägungen der äußeren bzw. inneren Ränder der Stützplatte 21 und der Trägerplatte 9 auch beim Auseinanderziehen der Bauteile seitlich verdrängt. Hierdurch wird das Klemmmittel 12 ebenfalls nach außen gedrückt, so dass es sich in der Innenwandung des Behälters 1 (hier nicht dargestellt) verkeilen oder sich an die Innenwandung anpressen kann.

In Figur 9 ist eine weitere Ausgestaltung des erfindungsgemäßen Wischgerätes dargestellt. In der dargestellten Position befindet sich das Wischtuch 11 oben, das Wischgerät ist also auf dem Kopf stehend dargestellt. Als Haltemittel sind hier Wischtuchklemmen 13 vorgesehen, die in der Unterseite der Wischplatte 4 angeordnet sind. Dies sind übliche Wischtuchklemmen 13, wie sie allgemein bekannt sind. Solche Wischtuchklemmen 13 bestehen aus einem Hohlraum oder einem Durchlass in der Wischplatte 4 und einem, in diesem Durchlass angeordneten, elastischen und geschlitzten Element. In diesem Schlitz kann das Wischtuch 11 eingeklemmt und aus ihm gegen eine Abzugskraft wieder herausgezogen werden.

Um nun die erfindungsgemäße Ausgestaltung zu realisieren, sind hier die Lösemittel 10 auf der Oberseite der Wischplatte 4 vorgesehen. Diese drücken von oben das Wischtuch 11 aus der Wischtuchklemme 13 heraus. Hierzu ist die Wischtuchklemme 13 mit einem durchgängigen Durchlass ausgebildet, in den von oben ein Druckstück des Lösemittels 10 hineinragt, das so ausgebildet bzw. gelagert ist, dass es über die Betätigungsmittel 7 so weit in den Hohlraum der Wischtuchklemmen 13 einführbar ist, dass es das Wischtuch 11 aus dem Schlitz der Wischtuchklemmen 13 herausdrückt. In Figur 9 ist die Lagerung und die Anordnung des Lösemittels 10 und die Verbindung mit dem Betätigungsmittel 7 (hier nicht dargestellt) nur schematisch unter Verzicht auf die Darstellung der Beweglichkeit des Lösemittels 10 dargestellt, um die Lage und die Druckrichtung des Lösemittels 10 zu visualisieren.

Figur 10 zeigt eine weitere Ausgestaltung eines Wischgerätes, die nicht Gegenstand der vorliegenden Erfindung ist. Bei dieser Ausgestaltung ist das Betätigungsmittel 7 als druckerzeugendes Mittel, hier als Gummibalg, ausgebildet. Über das Betätigungsmittel 7 wird ein Druckstoß über eine Druckluftzufuhr auf die Lösemittel 10 übertragen, die hier als Druckballon ausgebildet sind. Auch hier können die Betätigungsmittel 7 von Klettverbindungen gebildet sein. Betätigt nun der Benutzer den Gummibalg, dehnt sich der Druckballon aus und, da er nach oben und seitlich keinen Raum zur Ausdehnung hat, nach unten aus. Hierdurch wird das Wischtuch 11 von den Halteelementen gelöst und kann herunterfallen. Bei entsprechender Ausgestaltung des Wischtuchs 11, insbesondere dann, wenn es angesaugt werden kann, können die Druckballons auch durch eine Saugnapf-ähnliche Lösung ersetzt werden, die auch das Wischtuch 11 ansaugen können und so die Halteelemente 19 bilden.

In den Figuren 11 und 12 ist eine Ausgestaltung des Wischgerätes dargestellt, bei der die Lösemittel 10 von einer in der Unterseite der Wischplatte 4 angeordneten Druckplatte gebildet sind. Hierzu weist die Unterseite der Wischplatte 4 zum Beispiel eine taschenartige Einsenkung auf, die die Druckplatte aufzunehmen vermag. Die Druckplatte wiederum erstreckt sich mit vertikal nach oben, die Wischplatte 4 durchdringenden Stellhebeln bis zur Oberseite der Wischplatte 4. Diese Stellhebel sind in Führungselementen 18 schräg geführt, die wiederum über eine Zug-/Druckstange mit einem Drehlager 14 verbunden sind und von innen nach außen bzw. in umgekehrter Richtung auf der Wischplatte 4 verschiebbar gelagert sind.

Das Drehlager 14 kann zum Beispiel von einem im Querschnitt ovalen Element gebildet sein, das drehbar auf der Wischplatte 4 gelagert ist und auf seiner Oberseite die Anlenkung für den Stiel 5 aufweist. Dies hat den besonderen Vorteil, dass der Benutzer durch Drehen des Stiels 5 das ovale Element verdreht und somit die Führungselemente 18 relativ zur Wischplatte 4, wenn diese in Drehrichtung gehalten ist, verschieben kann. Das bedeutet, dass das Drehen des Stiels 5 aufgrund der schrägen Führung der Stellhebel in den Führungselementen 18 ein Absinken der Druckplatte bewirkt. Hierdurch wiederum wird die Verbindung des Wischtuchs 11 mit den Halteelementen 19 gelöst und das Wischtuch 11 kann herunterfallen.

Anstelle der verschiebbar gelagerten Führungselemente 18 können auch Hebelgetriebe verwendet werden. Ferner kann anstelle der ovalen Ausbildung der Drehlager 14 auch ein Kniehebel oder andere Zahnstange verwendet werden, wichtig ist lediglich, dass die Drehbewegung des Stiels 5 in eine Heb-/Senkbewegung der Stellhebel umgesetzt wird. Natürlich kann die Druckplatte auch über andere Mechanismen nach unten bewegt werden, in Betracht käme hier zum Beispiel ein pedalartiger Druckbereich, der über einen Fußtritt nach unten gedrückt werden kann. Auch ein Druck auf den Stiel 5 selbst kann bei entsprechender Ausgestaltung der Druckplatte und der Verbindung mit der Wischplatte 4 dafür Sorge tragen, dass die Druckplatte abgesenkt wird.

In den Figuren 13 und 14 wiederum ist eine letzte Ausgestaltung der Erfindung dargestellt, wobei hier die Wischplatte 4 drehbar gelagerte Lösemittel 10 aufweist. Hier sind nebeneinander vier Hebel als Lösemittel 10 vorgesehen. Diese Hebel sind über ein Getriebe miteinander verbunden, wobei ein oberer Stellhebel in dem Drehlager 14 in einer Kulissenführung geführt ist. Diese bewirkt, dass ein Drehen des Drehlagers 14 den oberen Stellhebel anhebt, wodurch wiederum die drehbar gelagerten und über einen Kniehebel mit dem Stellhebel verbundenen Hebel gedreht werden. Figur 14 zeigt diese Stellung. Zu erkennen ist, dass das Verdrehen des Stiels 5 dafür Sorge getragen hat, dass das Drehlager 14 den Stellhebel angehoben hat. Dieser Stellhebel kann in Form einer Stange, einer Platte oder auch eines Rahmens oder auf ähnliche Weise ausgebildet sein. Letztlich käme, insbesondere bei Anordnung im Inneren der Wischplatte 4, auch ein Seilzug in Betracht.

Die Hebel sind so gelagert und in der Länge ausgebildet, dass sie sich nach dem Verdrehen mit einem unteren Bereich aus der Ebene der Unterseite der Wischplatte 4 herausbewegen und so die Lösemittel 10 bilden. Wie auch schon bei den oben beschriebenen Ausführungsformen wird so das Wischtuch 11 von den Halteelementen 19 gelöst. In der in Figur 11 dargestellten, inaktiven Position der Hebel sind dagegen diese Hebel parallel zur Unterseite der Wischplatte 4 innerhalb der Wischplatte 4 angeordnet. Die dargestellte Ausführungsform des Getriebes zum Aktivieren der Lösemittel 10 ist nur als eine beispielhafte Ausbildung anzusehen, wie schwenkbare Lösemittel 10 umgesetzt werden könnten.

Die erfindungsgemäße Ausgestaltung des Wischgerätes ist besonders vorteilhaft in Verbindung mit einem System zu verwenden, das einen Wischtuchbehälter 1 sowie einen Abfallbehälter 17 aufweist. Diese beiden Behälter können auch von einem gemeinsamen Behälter gebildet sein, der dann zwei, eimerartige Einsenkungen zur Aufnahme des Wischtuchstapels einerseits und zum Abwurf der gebrauchten Wischtücher 11 andererseits aufweisen kann. Aber auch ohne Abfallbehälter 17 oder ohne Wischtuchbehälter 1 ist das erfindungsgemäße Wischgerät vorteilhaft einsetzbar.

Die gezeigten Ausgestaltungen, insbesondere der Lösemittel 10, sind lediglich als beispielhafte Umsetzung des erfindungsgemäßen Grundgedankens zu verstehen.

Sowohl die Betätigungsmittel 7 als auch die Lösemittel 10 können auf unterschiedliche Weise umgesetzt werden, wobei die Betätigungsmittel 7 sowohl am Griff 6 des Wischgerätes als auch im unteren Bereich des Stiels 5 oder auch an der Wischplatte 4 angeordnet sein können.

Sofern die Wischplatte 4 so ausgebildet ist, dass durch eine Relativbewegung zweier Bereiche der Wischplatte 4 die Lösemittel 10 in die aktive Position überführt werden können, können die Betätigungsmittel 7 auch von der Wischplatte 4 selbst bzw. dann vom Stiel 5 und der Wischplatte 4 in Verbindung mit einem geeigneten Widerlager gebildet sein. In diesem Fall ist, wie oben in Verbindung mit Figur 4 beschrieben, das Widerlager so ausgebildet, dass es die Relativbewegung innerhalb der Wischplatte 4 erlaubt, gleichzeitig aber auch den freien Abwurf des Wischtuchs 11 ermöglicht.

### Bezugszeichenliste:

- 1: Wischtuchbehälter
- 2: Rolle
- 3: Wischgerätehalter
- 4: Wischplatte
- 5: Stiel
- 6: Griff
- 7: Betätigungsmittel
- 8: Zuführfeder
- 9: Trägerplatte
- 10: Lösemittel
- 11: Wischtuch
- 12: Klemmmittel
- 13: Wischtuchklemme
- 14: Drehlager
- 15: Druckluftzufuhr
- 16: Anstellplatte
- 17: Abfallbehälter
- 18: Führungselement
- 19: Halteelemente
- 20: Stellfeder
- 21: Stützplatte
- 22: Vorsprung
- 23: Ausnehmung
- 24: Zugmittel
- 25: Ausgleichsfeder
- L: Löserichtung

## Patentansprüche

1. Wischgerät mit einem Stiel (5), einem Betätigungsmittel (7) und einer am unteren Ende des Stiels (5) angeordneten, zweiteiligen Wischplatte (4), an deren Unterseite zumindest ein Wischtuch (11) lösbar befestigbar ist und die Haltelemente (19) aufweist, die das Wischtuch (4) halten und von denen das Wischtuch (4) über das Betätigungsmittel (7) und an der Wischplatte (4) vorgesehene Lösemittel (10) lösbar ist, wobei die Halteelemente (19) sowie die Lösemittel (10) derart ausgebildet sind, dass das an der Wischplatte (4) befestigte Wischtuch (11) über eine zur Oberfläche des Wischtuchs (11) in eine im Winkel zur Unterseite der Wischplatte (4) gerichtete Kraft von den Halteelementen (19) lösbar ist, und die Wischplatte (4) einen die Halteelemente (19) aufweisenden, plattenförmigen Trägerkörper (9) und eine relativ zum Trägerkörper (9) über das Betätigungsmittel (7) von einer inaktiven Stellung in eine Lösestellung verlagerbare, die Lösemittel (10) zum Lösen des Wischtuchs (4) von den Halteelementen (19) bildende Stützplatte (21) mit einer ebenen Unterseite (11) aufweist und wobei der Trägerkörper (9) relativ zur Stützplatte (21) zwischen einer stützplattennahen, die inaktive Stellung des Lösemittels bildenden Position und einer zur Stützplatte (21) weiter entfernten, die Lösestellung definierenden Position beweglich ist und das Haltelement (19) nach Überführen des Trägerkörpers (9) in die Lösestellung derart weit von der Unterseite der Stützplatte (21) entfernt ist, dass sich die Verbindung zwischen Halteelement (19) und Wischtuch (11) selbsttätig löst, **dadurch gekennzeichnet, dass**
die Wischplatte (4) als Doppelplatte und derart ausgebildet ist, dass die untere Stützplatte (21) relativ zu dem unabhängig von der die untere Stützplatte (21) bewegbaren Trägerkörper (9) verlagerbar ist, wobei der Trägerkörper (9) plattenförmig ausgebildet ist und die Stützplatte (21) in der inaktiven Stellung und in der Lösestellung parallel zu dem Trägerkörper (9) angeordnet ist und
• die Lösemittel (10) von Druckelementen der Stützplatte (21) gebildet sind und der Trägerkörper (9) Durchlässe für die Druckelemente aufweist, wobei die Druckelemente derart angeordnet und ausgestaltet sind, dass sie dann, wenn die obere Platte über die Betätigungsmittel (7) in Richtung des Trägerkörpers (9) gedrückt ist, durch die Durchlässe hindurchgedrückt sind, so dass die Druckelemente nach dem Passieren des Trägerkörpers das an dem Halteelement (19) gehaltene Wischtuch (4) von diesem zu lösen vermag, oder
• die Lösemittel (10) von der Stützplatte (21) gebildet sind, und der Trägerkörper (9) Vorsprünge (22) aufweist, die an ihrer Unterseite die Halteelemente (19) aufweisen, wobei die Stützplatte (21) Ausnehmungen (23) aufweist, durch die sich die Vorsprünge (22) bis zum unter der Stützplatte angeordneten Wischtuch (4) erstrecken,
wobei Stützplatte (21) und Trägerkörper (9) über das Betätigungsmittel gegen die rückstellende Kraft einer Stellfeder (20) aufeinander zubewegt bzw. voneinander beabstandet werden können.

2. Wischgerät nach Anspruch 1, **dadurch gekennzeichnet, dass** die von den Lösemitteln (10) ausgeübte Kraft rechtwinklig zur Unterseite der Wischplatte (4) verläuft.

3. Wischgerät nach einem der beiden vorhergehenden Ansprüche, **dadurch gekennzeichnet, dass** der Trägerkörper (9) wenigstens einen Vorsprung (22) aufweist, der an seiner Unterseite zumindest ein Haltelement (19) aufweist und sich an dem Rand der Stützplatte (21) vorbei oder durch Ausnehmungen in der Stützplatte (21) derart hindurch erstreckt, dass in der inaktiven Position das Halteelement (19) ein unterhalb der Stützplatte (21) angeordnetes Wischtuch (11) zu halten vermag.

4. Wischgerät nach Anspruch 3, **dadurch gekennzeichnet, dass** die Unterseite des Halteelements (19) und die Unterseite der Stützplatte (21) in der inaktiven Stellung in einer Ebene liegen.

5. Wischgerät nach einem der vorhergehenden Ansprüche, **dadurch gekennzeichnet, dass** die Stützplatte (21) eine Mehrzahl durchgängigen Ausnehmungen aufweist, durch der Trägerkörper (9) mit jeweils einem Vorsprung (22) hindurchragt, wobei zwischen der Ausnehmung und dem Vorsprung (22) an zumindest einer Seite des Vorsprungs (22) ein Spalt von weniger als 5mm, bevorzugt weniger als 3mm frei bleibt.

6. Wischgerät nach Anspruch 5, **dadurch gekennzeichnet, dass** die Stützplatte (21) und der obere Teil des Trägerkörpers (9) rechteckig mit eckigen oder gerundeten Ecken ausgebildet sind in jedem der vier Eckbereiche eine Ausnehmung und ein Vorsprung (22) angeordnet ist.

7. Wischgerät nach einem der vorhergehenden Ansprüche, **dadurch gekennzeichnet, dass** die Wischplatte (4) in einem Drehlager (14) relativ zum Stiel (5) gelagert ist, wobei die Lösemittel (10) über Stellmittel oder ein Hebelgetriebe mit dem Drehlager verbunden sind und die Drehung des Stiels (5) relativ zur Wischplatte (4) eine Überführung der Lösemittel (10) von der inaktiven Stellung in die Lösestellung bzw. von der Lösestellung in die inaktive Stellung bewirkt.

8. Wischgerät nach einem der vorhergehenden Ansprüche, **dadurch gekennzeichnet, dass** die Halteelemente (19) von Kletthaken gebildet sind.

9. Wischgerät nach einem der Ansprüche 1 bis 7, **dadurch gekennzeichnet, dass** die Halteelemente (19) von an der Unterseite der Wischplatte (4) angeordneten Wischtuchklemmen (13) gebildet sind und die Lösemittel (10) derart an der Wischplatte (4) angeordnet sind, dass sie mit einem durch die Wischplatte (4) beweglichen Vorsprung (22) das Wischtuch von oben aus der Wischtuchklemme (13) herauszudrücken vermögen.

10. Wischgerät nach Anspruch 9, **dadurch gekennzeichnet, dass** die Wischtuchklemmen (13) von einer Ausnehmung im Trägerkörper gebildet sind, die von einer elastischen, geschlitzten Aufnahme abgedeckt sind, so dass das Wischtuch (11) in die geschlitzte Aufnahme einsteck- und einklemmbar ist und die Lösemittel (10) auf der dem Wischtuch (11) gegenüberliegenden Seite der geschlitzten Aufnahme in Richtung der Unterseite der Wischplatte (4) verschiebbar gelagert sind, wobei sich die Lösemittel (10) durch die Verlagerung mit Vorsprüngen (22) in die Wischtuchklemme verlagern und das Wischtuch (11) aus der geschlitzten Aufnahme herausdrücken.

11. Wischsystem mit einem Wischgerät nach einem der vorhergehenden Ansprüche und einem Wischtuchbehälter (1), **dadurch gekennzeichnet, dass** der Wischtuchbehälter (1) zur Aufnahme zumindest eines Stapels von Wischtüchern (11) eingerichtet ist, von denen das oberste Wischtuch (4) über eine obere Entnahmeöffnung im Wischtuchbehälter entnehmbar ist, die derart bemessen ist, dass das Wischgerät mit der Wischplatte (4) in den Wischtuchbehälter (1) parallel zur Oberseite des obersten Wischtuchs (4) einführbar ist.

12. Wischsystem nach Anspruch 11 mit einem Abfallbehälter (17) für benutzte Wischtücher (4), wobei die Wischplatte (4) einen Trägerkörper und relativ zum Trägerkörper über das Betätigungsmittel (7) verlagerbare Lösemittel (10) zum Lösen des Wischtuchs (4) von der Wischplatte (4) aufweist, **dadurch gekennzeichnet, dass** der Abfallbehälter (17) eine obere Öffnung aufweist, in die die Wischplatte (4) parallel zur Ebene der Öffnung einführbar ist, wobei an der Innenwandung des Abfallbehälters (17) wenigstens Widerlager vorgesehen ist, gegen das sich die eingeführte Wischplatte (4) mit einem Randbereich abzustützen vermag und wobei das Wischgerät derart ausgebildet ist, dass das Aufsetzen des Randbereichs der Wischplatte (4) und das weitere Drücken der Wischplatte (4) gegen das Widerlager die Lösemittel (10) von der inaktiven in die aktive Position überführt.

13. Wischsystem nach Anspruch 11 oder Anspruch 12, **dadurch gekennzeichnet, dass** der Wischtuchbehälter (1) und/oder der Abfallbehälter (17) eine obere Öffnung aufweisen, in die die Wischplatte (4) parallel zur Ebene der Öffnung einführbar ist, wobei die Wischplatte (4) über Befestigungsmittel an dem Wischtuchbehälter (1) und/oder dem Abfallbehälter, insbesondere unter zumindest teilweisem Verschluss der Öffnung, befestigbar ist, wobei die Befestigungsmittel insbesondere von Klemmmitteln (12) gebildet sind, die den Spalt zwischen einem umlaufenden Rand der Öffnung und dem äußeren Rand der Wischplatte (4) zumindest abschnittsweise klemmend verschließen.

## Claims

1. Mop with a handle (5), an actuating means (7) and a two-part wiper plate (4) which is arranged at the bottom end of the handle (5) and to the bottom side of which at least one wiper cloth (11) can be detachably fastened and which comprises holding elements (19) which hold the wiper cloth (4) and from which the wiper cloth (4) can be detached via the actuating means (7) and releasing means (10) provided on the wiper plate (4), wherein the holding elements (19) and the releasing means (10) are embodied in such a way that the wiper plate (11) attached to the wiper plate (4) can be released from the holding elements (19) via a force which is directed towards the surface of the wiper plate (11) at an angle to the bottom side of the wiper plate (4), and the wiper plate (4) comprises a plate-shaped carrier body (9) having the retaining elements (19) and a supporting plate (21) with a flat bottom side (11) which can be displaced relative to the carrier body (9) via the actuating means (7) from an inactive position into a releasing position and which constitutes the releasing means (10) for releasing the wiper cloth (4) from the retaining elements (19), and wherein the carrier body (9) is movable relative to the support plate (21) between a position close to the support plate, forming the inactive position of the releasing means, and a position further away from the support plate (21), defining the release position, and the holding element (19), after transfer of the carrier body (9) into the release position, is so far away from the bottom side of the support plate (21) that the connection between the holding element (19) and the wiping cloth (11) is automatically released, **characterized in that**
the wiping plate (4) is designed as a double plate and such that the lower support plate (21) can be displaced relative to the carrier body (9) which can be moved independently of the lower support plate (21), wherein the carrier body (9) is plate-shaped and the support plate (21) is arranged parallel to the carrier body (9) in the inactive position and in the release position and
• the releasing means (10) are constituted by pressure elements of the support plate (21) and the support body (9) comprises passages for the pressure elements, wherein the pressure elements are arranged and designed such that when the upper plate is pressed towards the support body (9) via the actuating means (7), they are pressed through the passages so that the pressure elements are able to release the wiping cloth (4) held on the holding element (19) from the support body after it has passed the latter, or
• the releasing means (10) are constituted by the support plate (21), and the support body (9) comprises projections (22) which comprise the retaining elements (19) on their bottom side, wherein the support plate (21) comprises recesses (23) through which the projections (22) extend to the wiping cloth (4) arranged under the support plate,
wherein the support plate (21) and the carrier body (9) can be moved towards each other or spaced apart from each other via the actuating means against the restoring force of an adjusting spring (20).

2. Wiping device according to claim 1, **characterized in that** the force exerted by the release means (10) runs at right angles to the bottom side of the wiping plate (4).

3. Wiping device according to one of the two preceding claims, **characterized in that** the carrier body (9) has at least one projection (22) which comprises at least one retaining element (19) on its bottom side and extends past the edge of the support plate (21) or through recesses in the support plate (21) in such a way that in the inactive position the retaining element (19) is able to hold a wiping cloth (11) arranged below the support plate (21).

4. Wiping device according to claim 3, **characterized in that** the bottom side of the holding element (19) and the bottom side of the supporting plate (21) lie in the inactive position in one common plane.

5. Wiping device according to one of the preceding claims, **characterized in that** the support plate (21) comprises a plurality of continuous recesses through which the carrier body (9) projects with a projection (22) respectively, wherein a gap of less than 5 mm, preferably less than 3 mm, remains free between the recess and the projection (22) on at least one side of the projection (22).

6. Wiping device according to claim 5, **characterized in that** the support plate (21) and the upper part of the carrier body (9) are embodied rectangularly with angular or rounded corners, a recess and a projection (22) being arranged in each of the four corner regions.

7. Wiper device according to one of the preceding claims, **characterized in that** the wiper plate (4) is mounted in a pivot bearing (14) relative to the handle (5), wherein the releasing means (10) are connected to the pivot bearing via actuating means or a lever gear and the rotation of the handle (5) relative to the wiper plate (4) causes the releasing means (10) to be transferred from the inactive position to the releasing position or from the releasing position to the inactive position.

8. Wiping device according to one of the preceding claims, **characterized in that** the retaining elements (19) are constituted by Velcro hooks.

9. Wiping device according to one of claims 1 to 7, **characterized in that** the retaining elements (19) are constituted by wiper clamps (13) arranged on the bottom side of the wiper plate (4) and the releasing means (10) are arranged on the wiper plate (4) in such a way that they are able to press the wiper cloth out of the wiper clamp (13) from above with a projection (22) movable through the wiper plate (4).

10. Wiping device according to claim 9, **characterized in that** the wiping cloth clamps (13) are constituted by a recess in the carrier body which is covered by an elastic, slotted receptacle, so that the wiping cloth (11) can be inserted into and clamped in the slotted receptacle and the releasing means (10) are supported on the side of the slotted receptacle opposite the wiping cloth (11) so as to be displaceable in the direction of the bottom side of the wiper plate (4), the releasing means (10) being displaced by the displacement with projections (22) into the wiping cloth clamp and pressing the wiping cloth (11) out of the slotted receptacle.

11. Wiping system with a wiping device according to one of the preceding claims and a wiping cloth container (1), **characterized in that** the wiping cloth container (1) is designed to hold at least one stack of wiping cloths (11), from which the uppermost wiper (4) can be removed via an upper removal opening in the wiper container, which is dimensioned such that the wiping device with the wiper plate (4) can be inserted into the wiper container (1) parallel to the upper side of the uppermost wiper (4).

12. Wiping system according to claim 11 with a waste container (17) for used wipers (4), wherein the wiper plate (4) comprises a carrier body and releasing means (10) displaceable relative to the carrier body via the actuating means (7) for releasing the wiper plate (4) from the wiper plate (4), **characterised in that** the waste container (17) comprises an upper opening into which the wiper plate (4) can be inserted parallel to the plane of the opening, wherein at least one abutment is provided on the inner wall of the waste container (17), against which the inserted wiper plate (4) can be supported by an edge region, and wherein the wiping device is embodied in such a way that the positioning of the edge region of the wiper plate (4) and the further pressing of the wiper plate (4) against the abutment transfers the releasing means (10) from the inactive to the active position.

13. Wiper system according to claim 11 or claim 12, **characterized in that** the wiper container (1) and/or the waste container (17) comprise an upper opening into which the wiper plate (4) can be inserted parallel to the plane of the opening, wherein the wiper plate (4) can be fastened via fastening means to the wiper container (1) and/or the waste container, in particular with at least partial closure of the opening, wherein the fastening means are formed in particular by clamping means (12) which close the gap between a circumferential edge of the opening and the outer edge of the wiper plate (4), in particular with at least partial closure of the opening, wherein the fastening means are constituted in particular by clamping means (12) which close the gap between a circumferential edge of the opening and the outer edge of the wiper plate (4) in a clamping manner at least in sections.

## Revendications

1. Appareil d'essuyage comprenant un manche (5), un moyen d'actionnement (7) et une panneau d'essuyage (4) en deux parties, disposée à l'extrémité inférieure du manche (5), sur la face inférieure de laquelle au moins un chiffon d'essuyage (11) peut être fixé de manière amovible et qui comprend des éléments de retenue (19) qui maintiennent le chiffon d'essuyage (4) et desquels le chiffon d'essuyage (4) peut être détaché par l'intermédiaire du moyen d'actionnement (7) et de moyens de détachement (10) prévus sur la panneau d'essuyage (4), les éléments de maintien (19) ainsi que les moyens de détachement (10) étant conçus de telle sorte que le chiffon d'essuyage (11) fixé à la panneau d'essuyage (4) peut être détaché des éléments de maintien (19) par une force qui est dirigée vers la surface du chiffon d'essuyage (11) en formant un angle avec la face inférieure de la panneau d'essuyage (4), et la panneau d'essuyage (4) comprend un élément porteur (9) en forme de plaque présentant les éléments de maintien (19) et une plaque d'appui (21) avec une face inférieure plane (11), pouvant être déplacée par rapport à l'élément porteur (9) par l'intermédiaire du moyen d'actionnement (7) d'une position inactive dans une position de détachement, formant les moyens de détachement (10) pour détacher le chiffon d'essuyage (4) des éléments de maintien (19), et où l'élément porteur (9) est mobile par rapport à la plaque d'appui (21) entre une position proche de la plaque d'appui, formant la position inactive du moyen de détachement, et une position plus éloignée de la plaque d'appui (21), définissant la position de détachement, et l'élément de retenue (19), après le transfert de l'élément porteur (9) dans la position de détachement, est éloigné de la face inférieure de la plaque d'appui (21) de telle sorte que la liaison entre l'élément de retenue (19) et le chiffon d'essuyage (11) se détache automatiquement, **caractérisé en ce que**
la panneau d'essuyage (4) est réalisée sous la forme d'une plaque double et de telle sorte que la plaque d'appui inférieure (21) peut être déplacée par rapport à l'élément porteur (9) mobile indépendamment de la plaque d'appui inférieure (21), l'élément porteur (9) étant réalisé en forme de plaque et la plaque d'appui (21) étant disposée parallèlement à l'élément porteur (9) dans la position inactive et dans la position de libération, et
• les moyens de détachement (10) sont formés par des éléments de pression de la plaque de support (21) et l'élément porteur (9) comprend des passages pour les éléments de pression, les éléments de pression étant disposés et configurés de telle sorte que, lorsque la plaque supérieure est poussée vers l'élément porteur (9) par l'intermédiaire des moyens d'actionnement (7), ils sont poussés à travers les passages, de sorte que les éléments de pression, après avoir traversé l'élément porteur, sont capables de détacher de celui-ci la panneau d'essuyage (4) maintenue sur l'élément de maintien (19), ou
• les moyens de détachement (10) sont formés par la plaque d'appui (21), et le corps de support (9) comprend des saillies (22) qui comprennent sur leur face inférieure les éléments de retenue (19), la plaque d'appui (21) comprenant des évidements (23) à travers lesquels les saillies (22) s'étendent jusqu'au la panneau d'essuyage (4) disposé sous la plaque d'appui,
la plaque d'appui (21) et l'élément porteur (9) pouvant être déplacés l'un vers l'autre ou écartés l'un de l'autre par le moyen d'actionnement contre la force de rappel d'un ressort de réglage (20).

2. Appareil d'essuyage selon la revendication 1, **caractérisé en ce que** la force exercée par les moyens de libération (10) est perpendiculaire à la face inférieure du panneau d'essuyage (4).

3. Appareil d'essuyage selon l'une des deux revendications précédentes, **caractérisé en ce que** l'élément porteur (9) comporte au moins une saillie (22) qui comprend sur sa face inférieure au moins un élément de maintien (19) et qui s'étend au-delà du bord de la plaque d'appui (21) ou à travers des évidements de la plaque d'appui (21) de telle sorte que, en position inactive, l'élément de maintien (19) est apte à maintenir le chiffon d'essuyage (11) disposée sous la plaque d'appui (21).

4. Appareil d'essuyage selon la revendication 3, **caractérisé en ce que** la face inférieure de l'élément de maintien (19) et la face inférieure de la plaque d'appui (21) se trouvent dans un même plan dans la position inactive.

5. Appareil d'essuyage selon l'une des revendications précédentes, **caractérisé en ce que** la plaque d'appui (21) comprend une pluralité d'évidements continus, à travers lesquels l'élément porteur (9) fait saillie avec une saillie (22) respective, un espace de moins de 5 mm, de préférence de moins de 3 mm, restant libre entre l'évidement et la saillie (22) sur au moins une face de la saillie (22).

6. Appareil d'essuyage selon la revendication 5, **caractérisé en ce que** la plaque d'appui (21) et la partie supérieure de l'élément porteur (9) sont de forme rectangulaire avec des coins angulaires ou arrondis, un évidement et une saillie (22) étant disposés dans chacune des quatre zones de coin.

7. Appareil d'essuyage selon l'une des revendications précédentes, **caractérisé en ce que** le plateau d'essuyage (4) est monté dans un palier de rotation (14) par rapport au manche (5), les moyens de détachement (10) étant reliés au palier de rotation par des moyens de réglage ou un mécanisme à levier et la rotation du manche (5) par rapport au plateau d'essuyage (4) provoquant un transfert des moyens de détachement (10) de la position inactive à la position de détachement ou de la position de détachement à la position inactive.

8. Appareil d'essuyage selon l'une des revendications précédentes, **caractérisé en ce que** les éléments de maintien (19) sont formés par des crochets auto-agrippant.

9. Appareil d'essuyage selon l'une des revendications 1 à 7, **caractérisé en ce que** les éléments de maintien (19) sont formés par des pinces à chiffons (13) disposées sur la face inférieure du panneau d'essuyage (4) et les moyens de détachement (10) sont disposés sur le panneau d'essuyage (4) de telle sorte qu'ils permettent, avec une saillie (22) mobile à travers le panneau d'essuyage (4), de pousser la lingette par le haut hors de la pince à chiffons (13).

10. Appareil d'essuyage selon la revendication 9, **caractérisé en ce que** les pinces à chiffons (13) sont formées par un évidement dans l'élément porteur, qui est re-couvert par un récepteur élastique fendu, de sorte que le chiffon d'essuyage (11) peut être insérée et serrée dans le récepteur fendu et que les moyens de détachement (10) sont montés sur la face du récepteur fendu opposée à la lingette (11) de manière à pouvoir se déplacer en direction de la face inférieure du plateau d'essuyage (4), les moyens de détachement (10) se déplaçant dans la pince de lingette par le biais de saillies (22) et poussant le chiffon d'essuyage (11) hors du récepteur fendu.

11. Système d'essuyage avec un dispositif d'essuyage selon l'une des revendications précédentes et un conteneur (1) de chiffons d'essuyage, **caractérisé en ce que** le conteneur (1) de chiffons d'essuyage est conçu pour recevoir au moins une pile de chiffons d'essuyage (11), dont le chiffon d'essuyage (4) le plus haut peut être retiré par une ouverture de retrait supérieure dans le conteneur de chiffons d'essuyage, qui est dimensionnée de manière à ce que le dispositif d'essuyage avec la panneau d'essuyage (4) puisse être inséré dans le conteneur (1) de chiffons d'essuyage parallèlement au côté supérieur du chiffon d'essuyage (4) le plus haut.

12. Système d'essuyage selon la revendication 11, comprenant un récipient à déchets (17) pour des chiffons d'essuyage (4) utilisés, la panneau d'essuyage (4) comprenant un élément porteur et des moyens de détachement (10) déplaçables par rapport à l'élément porteur via le moyen d'actionnement (7) pour détacher le chiffon d'essuyage (4) de la panneau d'essuyage (4), **caractérisé en ce que** le récipient à déchets (17) comprend une ouverture supérieure dans laquelle la panneau d'essuyage (4) peut être introduite parallèlement au plan de l'ouverture, au moins une butée étant prévue sur la paroi intérieure du récipient à déchets (17), contre laquelle la panneau d'essuyage (4) introduite peut s'appuyer par une zone de bord, et l'appareil d'essuyage étant conçu de telle sorte que la mise en place de la zone de bord de la panneau d'essuyage (4) et la poursuite de la pression de la panneau d'essuyage (4) contre la butée font passer les moyens de détachement (10) de la position inactive à la position active.

13. Système d'essuyage selon la revendication 11 ou la revendication 12, **caractérisé en ce que** le conteneur (1) de chiffons d'essuyage et/ou le récipient pour déchets (17) comprennent une ouverture supérieure dans laquelle la panneau d'essuyage (4) peut être introduite parallèlement au plan de l'ouverture, la panneau d'essuyage (4) étant fixée au conteneur (1) de chiffons d'essuyage et/ou au récipient pour déchets par des moyens de fixation, en particulier en fermant au moins partiellement l'ouverture, les moyens de fixation étant formés en particulier par des moyens de serrage (12) qui ferment par serrage, au moins par sections, la fente entre un bord périphérique de l'ouverture et le bord extérieur de la panneau d'essuyage (4).
